# EUROPÄISCHE PATENTSCHRIFT

(11) **EP 1 360 142 B1**
(45) Veröffentlichungstag und Bekanntmachung des Hinweises auf die Patenterteilung: **27.12.2006**
(21) Anmeldenummer: 02708225.4
(22) Anmeldetag: 07.02.2002
(51) Int. Cl.: B66C 13/48, B66C 13/08, B66C 13/06, G06F 3/033

(54) **BETRIEBSVERFAHREN FÜR AUTOMATISIERTE CONTAINERKAIKRANE**
OPERATING METHOD FOR OPERATING AUTOMATED CONTAINER QUAY CRANES
PROCEDE DE MISE EN ACTION POUR GRUES PORTUAIRES DE CONTAINERISATION AUTOMATISEES

(30) Priorität: 13.02.2001 DE 10107048
(43) Veröffentlichungstag der Anmeldung: 12.11.2003
(73) Patentinhaber: SIEMENS AKTIENGESELLSCHAFT, 80333 München (DE)
(72) Erfinder: WICHNER, Wolfgang, 90530 Wendelstein (DE)
(86) Internationale Anmeldenummer: PCT/DE2002/000454
(87) Internationale Veröffentlichungsnummer: WO 2002/064486

(56) Entgegenhaltungen:
- EP-A- 0 961 199
- EP-A- 1 116 684
- US-A- 5 731 974
- PATENT ABSTRACTS OF JAPAN vol. 018, no. 417 (P-1781), 4. August 1994 (1994-08-04) & JP 06 124105 A (TOSHIBA CORP), 6. Mai 1994 (1994-05-06)
- PATENT ABSTRACTS OF JAPAN vol. 017, no. 417 (M-1457), 4. August 1993 (1993-08-04) & JP 05 085697 A (ISHIKAWAJIMA HARIMA HEAVY IND CO LTD;OTHERS: 01), 6. April 1993 (1993-04-06)
- PATENT ABSTRACTS OF JAPAN vol. 1995, no. 01, 28. Februar 1995 (1995-02-28) & JP 06 293495 A (ISHIKAWAJIMA HARIMA HEAVY IND CO LTD;OTHERS: 01), 21. Oktober 1994 (1994-10-21)
- GEITHER K ET AL: "AUTOMATION OF DOCKSIDE CONTAINER CRANES EMPLOYING PROCESS COMPUTERS" SIEMENS POWER ENGINEERING, SIEMENS AG. BERLIN, DE, Bd. 2, Nr. 1, 1980, Seiten 17-21, XP000718326
- WICHNER W: "AN EASIER LIFE FOR CRANE-DRIVERS" ENGINEERING AND AUTOMATION, SIEMENS AKTIENGESELLSCHAFT, BERLIN, DE, Bd. 19, Nr. 5, 1997, Seiten 20-22, XP000734937 ISSN: 0939-2068

## Beschreibung

Bei Containerkaikranen erscheint es noch auf Jahre hinaus unmöglich, den Kranführer durch eine Automatik zu ersetzen. Containerkaikrane werden also heute in einem teilautomatisierten Betrieb gefahren. Dieser teilautomatisierte Betrieb wurde erfolgreich realisiert.

Es zeigte sich jedoch, dass die Umschlagsleistung dieser Krane hinter den Erwartungen zurückbleibt. Ursache ist, dass die Mehrzahl der Kranführer Schwierigkeiten hat, die Automatikfunktionen zu bedienen. Es fehlt also bisher ein geeignetes Mensch-Maschine-Interface, welches das Zusammenspiel zwischen Kranführer und Automatik optimal gestaltet und ein entsprechendes Betriebsverfahren.

Das Dokument Geither K et al: 'Automation of Dockside Container Cranes Employing Process Computers' (Siemens Power Engineering, Siemens AG, Bd. 2, Nr. 1, 1980, Seiten 17-21) wird als nächstliegender Stand der Technik angesehen; dieses Dokument offenbart die folgenden Merkmale des Anspruchs 1:
ein Betriebsverfahren für Containerkaikrane zum Be- und Entladen von Containerschiffen mittels eines Rechners in einer Kranführerkabine, wobei das Betriebsverfahren mittels eines auf dem Containerkran angeordneten Rechners durchgeführt wird, wobei das Betriebsverfahren es erlaubt, die Ziele des Krans nach Vorgaben an den Rechner voll-oder teilautomatisch anzufahren, indem der Rechner auch die Zielvorgaben für die Automatikfahrten berechnet.

Aus der älteren nicht veröffentlichten DE 100 01 023 ist es zur Vereinfachung des Mensch-Maschinen-Interfaces bekannt, einen Touchscreen zu verwenden. Der Touchscreen ist unmittelbar an einen PC angeschlossen und wird von diesem aus gesteuert. Mit Hilfe des PCs wird die Information auf dem Touchscreen ausgegeben, und umgekehrt werden hierüber die Eingaben des Kranführers in die entsprechenden elektrischen Steuersignale für die Kransteuerung umgesetzt.

Aus diesen Druckschriften ist es nicht bekannt, den Rechner, der den Touchscreen bedient, für weitere Zwecke zu verwenden. Seine Funktion ist darauf beschränkt, aus den Eingaben des Kranführers die unmittelbaren Zielvorgabebefehle für die Kransteuerung zu erzeugen.

Hiervon ausgehend ist es Aufgabe der Erfindung eine Kranführung zu schaffen, die eine einfachere Kransteuerung ermöglicht.

Bisher befanden sich zum Zwecke der Bedienung der Automatik mehrere Schalter, Taster und Leuchtmelder in den Konsolen des Kranführersessels. Diese einfachen Mittel geben dem Kranführer allerdings zu wenig Informationen über den Betriebszustand der Automatik, über die von der Automatik als nächstes anzufahrenden Ziele, über Stör- oder Warnmeldungen oder über sonstige Betriebszustände der Automatik. Des Weiteren bieten diese einfachen Mittel zu wenig Eingriffsmöglichkeiten auf die Automatik.

Durch die Merkmale des Anspruchs 1 löst die Erfindung das angegebene technische Problem.
a) Alle Bedien- und Anzeigelemente sind im Wesentlichen auf einem Touchscreen konzentriert. Dieser befindet sich rechts in Griffweite neben den Kranführersessel. Die bisher auf den Konsolen des Kranführsessels oft in verwirrender und nicht standardisierter Weise verteilten Bedienknöpfe, Taster und Leuchtmelder entfallen.
b) Alle wichtigen Steuerbefehle an die Automatik werden durch Antippen von Berührtastern diesem Touchscreen eingegeben.
c) Alle wichtigen Informationen von der Automatik werden auf diesem Touchscreen angezeigt.
d) Zu dem Touchscreen gehört ein Rechner. Dieser bereitet die anzuzeigenden Signale in ergonomischer Form für den Kranführer auf.
e) Derselbe Rechner berechnet auch die Zielvorgabe für die Automatikfahrten. Unterschied zu den bisherigen Lösungen ist, dass diese Aufgabe bisher der Kransteuerung überlassen war. Dies führte zu vielen verschiedenen, nicht standardisierten und oft fehlerhaft arbeitenden Lösungen.

Die ergonomisch ausgebildete Bedienoberfläche des Touchscreens erlaubt dem Kranführer einerseits, die Aktionen der Automatik optimal zu beobachten und, falls notwendig, in einfacher und sicherer Weise einzugreifen. Andererseits erlaubt das MMI Touchscreen auch ein Anweisen des Kranführers durch visuelle und gegebenenfalls akustische Meldungen. Hiermit wird das Wechselspiel zwischen automatischem und manuellem Betrieb optimal ermöglicht.

Kranführer, die oft auf unterschiedlichen Kranen mit unterschiedlichem Automatisierungssystem eingesetzt werden, brauchen erfindungsgemäß vor der Arbeit mit einem automatisierten Kran keine Bedienungsanleitung für den Automatikbetrieb mehr durchzuarbeiten. Das Durchlesen von Bedienungsanleitungen ist bei den Kranführern unbeliebt und unterbleibt deshalb häufig. Der Kranführer verlässt sich auf sein Gedächtnis. Die Folge ist, dass Fehler gemacht werden.

### Wie wird erfindungsgemäß vorteilhaft vorgegangen?

Bei Arbeitsaufnahme auf dem Kran schaltet der Kranführer den Touchscreen ein. Er bekommt dann das Bild gemäß Fig. 1 auf dem Touchscreen zu sehen.

### Farbenauswahl

- weiß unterlegt: Anzeigen (Texte, Zahlen)
- orange unterlegt: Berührtaster, Funktion nicht aktiviert
- grün unterlegt: Berührtaster, Funktion aktiviert
- hellblau: Zielangabe
- grau: Kranumriss
- rot: Endstellungen
- lila: Schiffssilhouette
- gelb: Meldebalken

Der Hintergrund ist aus Gründen der Erkennbarkeit vorteilhaft dunkelblau gehalten. Die optische Erkennbarkeit durch die gewählten Farben ist wichtig, da die Konzentration des Kranführers wegen seiner hohen Beanspruchung im Laufe einer Schicht erheblich nachlässt. Blau als Hintergrund ist aus den folgenden Gründen besonders vorteilhaft:
- Vermeidung der Blendung des Kranführers durch die Touchscreen bei Nacht
- Hervorhebung der Anzeigefelder und Bedientaster

### Arbeitsweise

### 1. Die Arbeitsaufnahme des Kranführers erfolgt mit Hilfe der Grundeinstellungsseite.

Zunächst muss der Kranführer die Grundeinstellungen für den Automatikbetrieb vornehmen, dabei sind folgende Arbeitsschrift durchführbar:

### 1.1 Einstellung der Hauptbetriebsart

Mittels eines Schalters, welcher aus Sicherheitsgründen als einziges Bedienelement nicht auf dem Touchscreen ist, kann der Kranführer den Automatikbetrieb ein- oder abschalten. Der Touchscreen zeigt in der obersten Zeile der Fig. 1 durch Grünumschlag der jeweiligen Anzeigefläche an, was mit diesem externen Schalter angewählt wurde.

### 1.2 Anwahl der Betriebsart

Hier hat der Kranführer 3 Möglichkeiten:
- Wechselspiel zwischen vollautomatischer Fahrt (vor allem für die pendelungsfreie Überwindung der weiten Distanz zwischen Landseite und Wasserseite) und konventionellem Betrieb (in der Regel für das Feinpositionieren der Last über dem Ziel, vor allem auf dem Schiff).
- Wechselspiel zwischen Automatikbetrieb (wiederum für das Überwinden der weiten Distanz) und pendelgeregeltem Handbetrieb, also Lastgeschwindigkeitsregelung (ebenfalls für das Feinpositionieren der Last).
- Funktion "Auspendeln" (Fangen und Zielpositionieren der Last nach vorherigem, nicht-pendelgeregeltem Betrieb)

### 1.3 Umschlagsart

- Vertikal/Zyklisch
   Ent- oder Beladen der Container immer in derselben Reihe auf dem Schiff
- Horizontal
   Lagenweises Abräumen oder Aufschichten der Container

### 1.4 Zwischenstopp

Bei Anwahl der Zwischenstopp-Funktion werden die Container von der Automatik nicht direkt zum jeweiligen Ziel befördert, sondern vorher an der Zwischenstopp-Position zum Stehen gebracht. Diese Zwischenstopp-Position befindet sich auf der Landseite unterhalb des Kranes. Dort wird entweder die Zollsiegelkontrolle der Container durchgeführt und/oder die automatischen Twistlocks unten in die Container gesteckt oder entfernt. Nach Verrichtung dieser Tätigkeiten transportiert die Automatik den Container zum eigentlichen Ziel weiter.

### 1.5 Anzahl der Reihen in der Bay

Hier teilt der Kranführer der Automatik mit, wie viele Reihen Container sich in der zu bearbeitenden Schiffsbay befinden. Über die Drucktaster mit der Aufschrift "mehr" bzw. "weniger" kann er die Anzahl der Reihen erhöhen oder reduzieren. Das Anzeigefeld zwischen den beiden Drucktastern zeigt ihm an, wie viele Reihen er eingestellt hat.

### 1.6 Bug des Schiffes

Hier kann der Kranführer der Automatik mitteilen, ob der Bug des vor ihm liegenden Schiffes sich links oder rechts von ihm befindet. Mit dieser Information zusammen mit der Information über die Anzahl der Reihen in der Bay kann die Automatik die Nummerierung der Containerpositionen auf dem Schiff richtig in das Bild gemäß Fig. 2 eintragen. Näheres ergibt sich aus den Erläuterungen zu Fig. 2.

### 1.7 Trainingsbetrieb

Bei Anwahl des Trainingsbetriebes kann der Kranführer der Automatiksteuerung über einen geeigneten Drucktaster vortäuschen, dass ein Container auf dem Schiff oder auf der Landseite abgeladen oder aufgenommen wurde. Zweck ist, ein Hin-und Herschalten des Zieles zwischen Schiffsseite und Landseite auch dann zu ermöglichen, wenn kein Schiff vorhanden ist, auf welchem Container be- oder entladen werden könnten. Diese Funktion ist notwendig, da Kranführer vor Aufnahme des Umschlagsbetriebes mit einer Automatik zunächst einmal ohne Schiff trainieren müssen.

Nach Beendigung der Grundeinstellungen tippt der Kranführer auf den Taster "Zur Seite Automatikbetrieb" rechts unten in Fig. 1 und gelangt damit zu der eigentlichen Arbeitsseite gemäß Fig. 2.

### 2. Seite "Automatikbetrieb"

Die Seite "Automatikbetrieb" hat der Kranführer während der Arbeit auf dem Schiff permanent eingeschaltet. Ein Wechsel zu anderen Seiten würde den Kranführer von der Arbeit ablenken und könnte gefährliche Situationen herbeiführen. Deshalb sind auf der Seite "Automatikbetrieb" alle relevanten Informationen und Bedienelemente in ergonomischer Form enthalten.

Das Bild ist im Wesentlichen in drei Teile unterteilt.

In der oberen Bildhälfte (oberhalb des in gelb eingefärbten Meldebalkens) befindet sich die Wasserseite (Schiffsseite) des Kranes.

Im rechten Teil der unteren Hälfte ist die Landseite des Kranes dargestellt.

Im linken Teil der unteren Hälfte sind diejenigen Betriebsdaten dargestellt, welche die Kranführer permanent kontrollieren können müssen.

### 2.1 Die Wasserseite

### 2.1.1 Krangestell

In grauer Farbe ist das Krangestell sowie in der rechten unteren Ecke die Kaikante dargestellt.

### 2.1.2 Fahrtrichtung Katze und Hubwerk

Die weißen Dreiecke im Krangestell stellen Pfeilspitzen dar. Sie färben sich bei Bewegung der Krankatze in der jeweiligen Richtung grün. Gleiches gilt für die Pfeilspitzen im vertikalen Kranbein bei Bewegung der Last in Richtung Heben oder Senken.

### 2.1.3 Endschalter

Die weißen kleinen Rechtecke vor den Pfeilspitzen färben sich rot, wenn die Katze bzw. das Hubwerk die jeweiligen Endschalter erreicht.

### 2.1.4 Containerpositionen und Zielvorgabe

Unter dem wasserseitigen Kranausleger ist in lila Farbe der Querschnitt des Schiffes stilisiert. Oberhalb des Schiffes sind die Containerstellplätze auf oder im Schiff durch rechteckige Felder mit darin befindlichen Nummern dargestellt. Die Rechtecke stehen also für Containeraufnahmeschächte unter Deck oder für die oberste Ebene der auf Deck geladenen Container. Auf eine Darstellung der darunter liegenden Container wurde bewusst verzichtet, da sie für die Bearbeitung durch den Kranführer keine Rolle spielen. Die Darstellung überflüssiger Informationen würde die Kranführer verwirren und dadurch die Sicherheit des Betriebes beeinträchtigen.

Die Anzahl der Rechtecke entspricht der Anzahl der Reihen in der Bay, welche der Kranführer bei den Grundeinstellungen in Fig. 1 bei "Anzahl Reihen in der Bay" vorgenommen hat.

In der Mitte der Rechtecke befindet sich ein weiß unterlegtes Anzeigefeld. Dieses zeigt die Nummer der Reihe gemäß der internationalen Normung. Reihen auf der Steuerbordseite des Schiffes sind von der Schiffsmitte zur Außenseite mit aufsteigenden ungeraden Nummern versehen. Die Reihen auf der Backbordseite des Schiffes sind von der Mitte des Schiffes zu der Außenseite hin mit aufsteigenden geradzahligen Nummern nummeriert. Verfügt das Schiff über eine ungeradzahlige Anzahl von Reihen, so trägt die mittlere Reihe die Zahl 0. Ist die Anzahl der Reihen in der jeweiligen Schiffsbay jedoch geradzahlig, so entfällt die Reihe 0. Der dem Touchscreen zugeordnete Rechner trägt die Nummern in die Anzeigefelder in den Rechtecken ein, und zwar entsprechend der Anzahl Reihen in der Bay und dem Umstand, ob der Bug des Schiffes rechts liegt, also die Steuerbordseite an der Kaikante liegt, oder umgekehrt. Hierdurch hat der Kranführer die direkte Zuordnung zwischen seinen Ladeplänen und der Darstellung auf der Touchscreen.

### Zielvorgabe

Die Containerrechtecke zeigen dem Kranführer darüber hinaus, welches Ziel die Automatik als nächstes anfahren wird. Der Rand um das Nummernfeld im Inneren der Rechtecke erfährt dann einen Farbumschlag von grau nach hellblau, wenn die Automatik diese Reihe als nächstes Ziel für die nächste Automatikfahrt Richtung Schiffsseite bestimmt hat. Das Innere des Reihennummern-Anzeigenfeldes kann sich ebenfalls hellblau färben. Durch diesen Farbumschlag wird das zuletzt von der Automatik angefahrene Ziel gekennzeichnet. Hierdurch hat der Kranführer die Orientierung zwischen dem vorherigen Ziel und dem nächsten Ziel der Automatikfahrten.

### Änderung der Ziele

Der dem Touchscreen zugeordnete Rechner errechnet das nächste Ziel abhängig davon, ob horizontaler oder vertikaler Umschlagsbetrieb angewählt ist oder ob Entladebetrieb des Schiffes oder Beladebetrieb des Schiffes vorliegt. Bei Vertikalbetrieb wird dies wieder das gleiche Ziel sein wie das zuletzt Angefahrene. Bei Horizontal Entladen liegt es eine Reihe weiter Richtung Landseite als das vorhergehende Ziel. Bei Horizontal Beladen ist das nächste Ziel eine Reihe weiter Richtung Wasserseite gegenüber dem letzten Ziel.

Wenn der Kranführer das Ziel ändern will, so hat er dafür die Berührtaste mit der Aufschrift "+" bzw. "-". Bei Betätigen des "+"-Tasters springt das Ziel um eine Reihe weiter Richtung Wasserseite. Bei Betätigung des "-"-Tasters eine Reihe weiter Richtung Landseite. Durch mehrmaliges Drücken der Taste kann das Ziel auch um mehrere Reihen verschoben werden. Die hellblaue Umrandung des Nummernfeldes springt dabei auf das neu angewählte Ziel. Hierdurch hat der Kranführer die vollständige Kontrolle, wohin er das Ziel gestellt hat (siehe Fig. 3).

### 2.1.5 Vorhalt der Zielposition

In der rechten oberen Ecke befindet sich der Berührtaster "Vorhalt LS" (Vorhalt Landseite).

Bei horizontalem Umschlagsbetrieb wünschen die Kranführer sehr häufig, dass die Automatik die Last nicht direkt in die Zielposition genau über der anzufahrenden Containerreihe befördert, sondern ca. einen halben Meter zu weit landseitig zum Stehen bringt. (Mit Stehen ist gemeint, ruhig über dem Ziel hängen, also pendelungsfrei.) Dies ermöglicht es dem Kranführer, die Last dann in bequemer Weise an den Nachbarcontainer weich anzulehnen und zwar in manuellem Betrieb. Würde die Automatik die Last direkt über das Ziel fahren, so müsste der Kranführer häufig erst die Last wieder manuell ein kleines Stück Richtung Landseite zurückziehen, dann Senken und dann wieder manuell Richtung Wasserseite an den Nachbarcontainer anlehnen. Dies ist erforderlich, weil die Last in aller Regel eine mehr oder weniger starke Skew-Schwingung aufweist (Rotationsschwingung um die vertikale Achse), so dass beim Senken der Last die Gefahr besteht, dass eine der Ecken auf dem Nachbarcontainer aufstößt. (Aktivierung der Funktion siehe Fig. 4)
Für den umgekehrten Fall, also das Anlehnen von Containern an den Nachbarcontainer von der Wasserseite her, gibt es links oben im Bild noch den Berührtaster "Vorhalt WS" (Vorhalt Wasserseite).

### 2.1.6 Zielsprung nach wasserseitigem oder landseitigem Ende des Schiffes

Bei horizontalem Umschlagsbetrieb kommt es regelmäßig vor, dass der Be- bzw. Entladevorgang am landseitigen oder wasserseitigen Rand des Schiffes fortgesetzt werden soll. Deshalb erscheinen auf dem Bild gemäß Fig. 2 bei Anwahl des horizontalen Umschlagsbetriebes bei den Grundeinstellungen gemäß Fig. 1 die beiden zusätzlichen Berührtaster "Nach LS" (nach Landseite) und "Nach WS" (nach Wasserseite). Damit kann der Kranführer einen Zielsprung auf entweder die am meisten landseitig gelegene Containerreihe oder die am weitesten wasserseitig gelegene Containerreihe einleiten.

### 2.1.7 Teachfunktion

In der Mitte oberhalb der Containerrechtecke befindet sich der große Berührtaster "Eingabe Zielhöhe Schiff". Dieser hat zwei Teach-Funktionen.

### 2.1.7.1 Eingabe Zielhöhe Schiff

Zu Beginn des Arbeitsprozesses fährt der Kranführer die Last über dem Schiff auf die gewünschte Höhe und drückt diesen Berührtaster. Diese Höhe wird dann für die zukünftigen Automatikfahrten als Zielhöhe genommen. Sie ist bei allen weiteren Fahrten durch erneutes Drücken dieses Tasters neu festlegbar.

### 2.1.7.2 Eingabe Containerreihe

Nach der Eingabe der Zielhöhe wechselt der Text auf dem Berührtaster nach "Eingabe aktuelle Containerreihe". Dieser Vorgang erfolgt nur bei der ersten Fahrt auf das Schiff. Die Automatik berechnet dabei zwar aufgrund der geometrischen Daten die wahrscheinliche Reihe, welche der aktuellen Position entspricht und zeigt dies durch Farbumschlag des jeweiligen Rechtecks auf gelb an. Falls die Automatik diese zuerst angefahrene Reihe jedoch falsch berechnet hat, kann der Kranführer dies durch Drücken der "+"- oder "-"-Taste korrigieren und das Ergebnis durch Drücken des Berührtasters bestätigen (siehe Fig. 5). Für alle folgenden Fahrten trägt der Berührtaster wieder den Text "Eingabe Zielhöhe Schiff". Somit kann der Kranführer die Zielhöhe über dem Schiff bei jeder Fahrt korrigieren, falls gewünscht.

### 2.1.8 Simulation und Anzeige "Entriegelt - Verriegelt"

Dieser Berührtaster, im Bild gemäß Fig. 2 grün mit Text "Entriegelt" dargestellt, wird nur sichtbar, wenn in Fig. 1 "Trainingsbetrieb" angewählt wurde. Diese Funktion täuscht der Automatik das Anhängen und das wieder Abhängen eines Containers, also das Verriegeln und Entriegeln vor. Hierauf schaltet die Automatik die Ziele zwischen Land- und Wasserseite um. Üblicherweise wird "Entriegelt" durch Farbumschlag auf grün dargestellt, während der Zustand Verriegelt durch Farbumschlag auf rot dargestellt wird. Der Berührtaster nimmt also entweder grüne oder rote Farbe an. Durch Berühren wechselt also der Zustand von Verriegelt auf Entriegelt und umgekehrt (siehe Fig. 6).

### 2.2 Landseite

### 2.2.1 Fahrtrichtung, Endschalter, Katzposition

Die Landseite des Kranes ist im Bild gemäß Fig. 2 im rechten unteren Viertel des Bildes dargestellt. In grauer Farbe ist wiederum das Krangestell stilisiert sowie der Kai. In der Fläche des Kais findet sich der Berührtaster zum Umschalten auf die Seite "Grundeinstellungen" (gemäß Fig. 1). Weiterhin finden sich in den Teilen des Krangestelles die Dreieckspfeile und Endschalterbalken für die Katz- und Hubwerksbewegung sowie das Erreichen der Endschalter, wie bereits unter 2.1.2 und 2.1.3 beschrieben. Rechts oben auf dem landseitigen Kranausleger ist die Position der Katze durch ein rotes Rechteck markiert. Dieses Rechteck wandert mit der Bewegung der Katze über den Kranausleger und springt bei Erreichen der Wasserseite des Kranes auf den Kranausleger im oberen Bildteil über. Bei Rückfahrt auf die Landseite springt das rote Rechteck zurück auf den landseitigen Auslegerteil.

Auf die Darstellung der an der Katze hängenden Last wird bewusst verzichtet, da der Kranführer diese Information besser durch den Blick aus dem Fenster der Krankabine erhält.

### 2.2.2 Parkposition

In der Mitte zwischen den Kranbeinen findet sich der Berührtaster "Parkp." (Parkposition). Beim Antippen dieses Tasters erhält die Automatik die Parkposition der Krankatze als Ziel für die nächste Automatikfahrt.

### 2.2.3 Landseitige Ziele

Rechts unten im Bild befindet sich wieder ein Containersymbol, gekennzeichnet mit der Schrift "VC B Pos." (Van Carrier-Position). Ein Farbumschlag der grauen Innenfläche auf hellblau deutet an, dass die Automatik als nächstes Ziel für die nächste Automatikfahrt dieses landseitige Ziel bestimmt hat.

Sollte im Bild "Grundeinstellungen" (gemäß Fig. 1) die Funktion "Zwischenstopp" aktiviert worden sein, so wird die Automatik bei der Fahrt von der Schiffsseite Richtung Landseite an der so genannten Laschposition einen Zwischenstopp einlegen, bevor sie weiter zum eigentlichen Ziel "Van Carrier-Position" fährt.

### 2.3 Datenanzeigefeld

In dem linken unteren Viertel des Bildes (Fig. 2) werden diejenigen Betriebsdaten angezeigt, welche der Kranführer permanent parat haben muss:
- Lastgewichte in t Hubwerk 1 (HW 1) , Hubwerk 2 (HW 2) und Summe Lastgewichte Hubwerk 1 + 2
- Hubhöhen B Istwerte Hubwerk 1 und 2
- Windstärke
- Position des Spreaders (in Katzrichtung, also Horizontalkomponente) und der Katze selbst
- Automatikbetrieb eingeschaltet oder nicht, falls eingeschaltet, jeweiliger Ablaufschritt der Automatiksteuerung
- Aktive Art des Containerumschlags (Vertikal oder Horizontal, mit oder ohne Zwischenstopp, Laden oder Entladen) Hinweis: Ob Laden oder Entladen gefahren wird, bestimmt die Automatik selbst. Falls der erste Container nach Arbeitsbeginn auf dem Schiff ergriffen wird, herrscht Entladebetrieb vor, falls er auf der Landseite ergriffen wird, wird Ladebetrieb gefahren.
- Koordinaten des nächsten, von der Automatik angewählten Zieles

### 2.4 Meldebalken

Der horizontale Meldebalken in der Bildmitte informiert den Kranführer über alle Zustände der Kranautomatik:

| Zustand | Anzeige | Farbe | Blinken |
|---|---|---|---|
| Normalbetrieb | Momentan ablaufender Vorgang | Gelb | Nein |
| Automatik verlangt Aktion vom Kranführer | Auszuführende Aktion | Gelb | Ja |
| Störung | Bezeichnung, mögliche Ursache(n), erforderliche Abhilfemaßnahmen | Orange | Ja |
| Warnung | Bezeichnung, mögliche Ursache(n), evtl. erforderliche Maßnahmen | Rot | Ja |

Bei Ausstattung des zum Touchscreen gehörigen Rechners mit einer Soundkarte werden die optischen Signale durch Ansagen von Texten ergänzt.

Weitere erfinderische Einzelheiten ergeben sich aus den abhängigen Ansprüchen

Der Inhalt der Zeichnungen ist für den Fachmann (Kranführer, Kranprojekteur) selbsterklärend.

## Patentansprüche

1. Betriebsverfahren für Containerkaikrane zum Be- und Entladen von Containerschiffen, welches mittels eines Touchscreens in einer Kranführerkabine und eines zu dem Touchscreen gehörigen Rechners durchgeführt wird, wobei durch das Betriebsverfahren die Ziele des Krans nach Vorgaben an den Rechner voll- oder teilautomatisch angefahren werden, indem der Rechner auch die Zielvorgaben für die Automatikfahrten berechnet.

2. Betriebsverfahren nach Anspruch 1, bei dem ausgewählte Zielvorgaben einstellbar sind.

3. Betriebsverfahren nach Anspruch 1 oder 2, bei dem von der Automatik vorgegebene Zielvorgaben am Touchscreen nachvollziehbar vom Kran angefahren werden.

4. Betriebsverfahren nach Anspruch 1 bis 3, bei dem mehrere Betriebsarten, insbesondere zur vollautomatischen Fahrt und zur Feinpositionierung, vorhanden sind, wobei zwischen den Betriebsarten umgeschaltet werden kann.

5. Betriebsverfahren nach einem oder mehreren der vorhergehenden Ansprüche, bei dem verschiedene Umschlagsarten für die Container eingestellt werden können.

6. Betriebsverfahren nach einem oder mehreren der vorhergehenden Ansprüche,
bei dem eine Betriebsart Trainingsbetrieb eingestellt werden kann.

7. Betriebsverfahren nach einem oder mehreren der vorhergehenden Ansprüche,
bei dem eine Betriebsart Vorhalten eingestellt werden kann.

8. Betriebsverfahren nach einem oder mehreren der vorhergehenden Ansprüche,
bei dem Lernfunktionen eingestellt werden können.

9. Betriebsverfahren nach einem oder mehreren der vorhergehenden Ansprüche,
bei dem die von Kranführern auszuführende Aktionen angezeigt werden.

10. Betriebsverfahren nach Anspruch 1,
bei dem zur Durchführung des Betriebsverfahrens ein Touchscreen vorgesehen ist, der eine dunkle Hintergrundfarbe, insbesondere dunkelblau, und Touchfelder in Signalfarben aufweist.

11. Betriebsverfahren nach Anspruch 10,
bei dem der Touchscreen symbolisch dargestellte Schiffs- und Kraneinzelheiten enthält.

12. Betriebsverfahren nach Anspruch 9,
bei dem auf dem Touchscreen über Farbwechsel aktuelle Zieleinstellungen, Containerpositionen und Systemzustände dargestellt werden.

13. Betriebsverfahren nach Anspruch 9,
bei dem auf dem Touchscreen neben den Touchfeldern und den symbolisch dargestellten Einzelheiten des Schiffes und des Krans Felder zur Angabe von Hinweisen in Textform und Zahlen vorhanden sind.

14. Betriebsverfahren nach Anspruch 9,
bei dem der Touchscreen zumindest einen beschrifteten, insbesondere quer über den Touchscreen verlaufenden auffälligen Hinweisbalken mit Angabe des jeweiligen Betriebszustandes oder Betriebshinweisen aufweist.

15. Betriebsverfahren nach Anspruch 14,
bei dem der Hinweisbalken vor Einleitung eines Arbeitsschrittes auch Arbeitsanweisungen an den Kranführer ausgibt.

16. Betriebsverfahren nach Anspruch 14,
bei dem der Hinweisbalken auch Mitteilungen für den Kranführer wie Angaben über den nächsten notwendigen Arbeitsschritt ausgibt und insbesondere je nach Art des ausgegebenen Inhalts seine Farbe wechselt.

17. Betriebsverfahren nach Anspruch 9,
bei dem der Touchscreen durch eine Berührung oder durch den Mauspfeil einer PC-Maus bedienbar ist.

18. Betriebsverfahren nach Anspruch 1,
bei dem das Programm objektorientiert programmiert und objektorientiert änderbar ist, insbesondere mittels des Programms Win CC der Siemens AG.

## Claims

1. Operating method for container quay cranes for loading and unloading container ships, said method being carried out by means of a touchscreen in a crane driver cabin and a computer belonging to the touchscreen, the goals of the crane, through the operating method, being approached fully or partly automatically as specified to the computer, and the computer also computing the specified destinations for the automatic movements.

2. Operating method according to Claim 1, in which selected specified destinations can be adjusted.

3. Operating method according to Claim 1 or 2, in which the crane approaches, traceably on the touchscreen, the destinations which the automatic system specifies.

4. Operating method according to Claims 1 to 3, in which multiple operating modes, particularly for fully automatic movement and fine positioning, are present, it being possible to switch between the operating modes.

5. Operating method according to one or more of the preceding claims, in which various types of cover for the containers can be set.

6. Operating method according to one or more of the preceding claims, in which a "training operation" operating mode can be set.

7. Operating method according to one or more of the preceding claims, in which a "supply" operating mode can be set.

8. Operating method according to one or more of the preceding claims, in which learning functions can be set.

9. Operating method according to one or more of the preceding claims, in which the actions to be carried out by crane drivers are displayed.

10. Operating method according to Claim 1, in which a touchscreen, which has a dark background colour, particularly dark blue, and touch fields in signal colours, is provided to carry out the operating method.

11. Operating method according to Claim 10, in which the touchscreen contains symbolically represented ship and crane details.

12. Operating method according to Claim 9, in which current destination settings, container positions and system states are represented on the touchscreen by colour changes.

13. Operating method according to Claim 9, in which on the touchscreen, next to the touch fields and the symbolically represented details of the ship and crane, fields for giving instructions in text form and numbers are present.

14. Operating method according to Claim 9, in which the touchscreen has at least one labelled, conspicuous instruction bar which in particular runs transversely across the touchscreen, and which gives the current operating state or operating instructions.

15. Operating method according to Claim 14, in which the instruction bar gives work instructions to the crane driver before a work step is initiated.

16. Operating method according to Claim 14, in which the instruction bar also gives information to the crane driver, e.g. about the next required work step, and in particular changes its colour depending on the content of the output.

17. Operating method according to Claim 9, in which the touchscreen can be operated by touch or the mouse arrow of a PC mouse.

18. Operating method according to Claim 1, in which the program is programmed and can be changed using object-oriented methods, in particular using the Win CC program of Siemens AG.

## Revendications

1. Procédé de fonctionnement pour des grues portuaires porte-conteneurs destinées à charger et décharger des navires porte-conteneurs, exécuté à l'aide d'un écran tactile dans une cabine du conducteur de grue et à l'aide d'un ordinateur dont fait partie l'écran tactile,
lequel procédé de fonctionnement permet d'aborder de façon entièrement ou partiellement automatique des cibles de la grue d'après des spécifications sur l'ordinateur , dans lequel l'ordinateur calcule également les spécifications de cible pour les déplacements automatiques.

2. Procédé de fonctionnement selon la revendication 1, dans lequel il est possible de régler des spécifications sélectionnées de cible.

3. Procédé de fonctionnement selon la revendication 1 ou 2, dans lequel des spécifications de cible prédéfinies par le système automatique et représentables sur l'écran tactile sont abordées par la grue.

4. Procédé de fonctionnement selon les revendications 1 à 3, dans lequel il existe plusieurs modes de fonctionnement, en particulier pour le déplacement entièrement automatique et pour la mise en place précise, entre lesquels il est possible de basculer.

5. Procédé de fonctionnement selon l'une des revendications précédentes, dans lequel il est possible de régler plusieurs modes de transbordement pour les conteneurs.

6. Procédé de fonctionnement selon une ou plusieurs des revendications précédentes, dans lequel il est possible de régler un mode de fonctionnement « fonctionnement d'apprentissage ».

7. Procédé de fonctionnement selon une ou plusieurs des revendications précédentes, dans lequel il est possible de régler un mode de fonctionnement de pointage.

8. Procédé de fonctionnement selon une ou plusieurs des revendications précédentes, dans lequel il est possible de régler des fonctions d'apprentissage.

9. Procédé de fonctionnement selon une ou plusieurs des revendications précédentes, dans lequel sont affichées les actions que doit exécuter le conducteur de la grue.

10. Procédé de fonctionnement selon la revendication 1, dans lequel pour exécuter le procédé de fonctionnement on prévoit un écran tactile, dont la couleur du fond est sombre, en particulier bleu foncé, et dont les zones tactiles ont des couleurs de signaux.

11. Procédé de fonctionnement selon la revendication 10, dans lequel l'écran tactile comporte des détails représentés symboliquement de bateaux et de grues.

12. Procédé de fonctionnement selon la revendication 9, dans lequel les réglages actuels de la cible, les positions du conteneur et les états de système sont représentés par des changements de couleur sur l'écran tactile.

13. Procédé de fonctionnement selon la revendication 9, dans lequel des zones pour indiquer des instructions sous forme de texte et de nombres se trouvent sur l'écran tactile, outre les zones tactiles et les détails représentés symboliquement de bateaux et de grues.

14. Procédé de fonctionnement selon la revendication 9, dans lequel l'écran tactile comporte au moins une barre d'informations qui indique l'état momentané de fonctionnement ou des instructions de fonctionnement et qui porte une inscription, en particulier est bien apparente transversalement à l'écran tactile.

15. Procédé de fonctionnement selon la revendication 14, dans lequel la barre d'informations affiche aussi des instructions de travail pour le conducteur de grue avant de lancer une étape de travail.

16. Procédé de fonctionnement selon la revendication 14, dans lequel la barre d'informations affiche aussi des communications pour le conducteur de la grue comme des indications relatives à l'étape suivante de travail indispensable et en particulier change de couleur en fonction du type de contenu affiché.

17. Procédé de fonctionnement selon la revendication 9, dans lequel l'écran tactile peut être commandé par contact ou par la flèche d'une souris d'ordinateur.

18. Procédé de fonctionnement selon la revendication 1, dans lequel le programme est programmé orienté objet et peut être modifié orienté objet, en particulier à l'aide du programme Win CC de Siemens AG.
